# EUROPÄISCHE PATENTSCHRIFT

(11) **EP 2 750 653 B1**
(45) Veröffentlichungstag und Bekanntmachung des Hinweises auf die Patenterteilung: **16.05.2018**
(21) Anmeldenummer: 11782545.5
(22) Anmeldetag: 31.08.2011
(51) Int. Cl.: A61H 3/00, A61H 3/04

(54) **THERAPEUTISCHER GEHTRAINER**
THERAPEUTIC WALKING TRAINER
DISPOSITIF THÉRAPEUTIQUE D'ENTRAÎNEMENT À LA MARCHE

(43) Veröffentlichungstag der Anmeldung: 09.07.2014
(73) Patentinhaber: medica-Medizintechnik GmbH, 88454 Hochdorf (DE)
(72) Erfinder: HÖBEL, Otto, 88454 Hochdorf (DE)
(74) Vertreter: Hentrich Patentanwälte PartG mbB
(86) Internationale Anmeldenummer: PCT/DE2011/075206
(87) Internationale Veröffentlichungsnummer: WO 2013/029578

(56) Entgegenhaltungen:
- DE-A1-102009 024 478
- DE-U1-202008 008 347
- US-A- 4 211 426
- US-A1- 2003 181 299
- US-A1- 2005 101 448
- US-A1- 2007 270 723
- US-B1- 6 343 802

## Beschreibung

Die Erfindung betrifft einen therapeutischer Gehtrainer zur Verbesserung des Gehvermögens, insbesondere zum Wiedererlernen des Gehens, mit einem eine torsionsbeschränkende Körperaufnahme aufweisenden und nach vorn abstützenden Oberbügel und einem mit diesem mittels mindestens einem Stützstab verbundenen, eine Anzahl an Rollen aufweisenden Unterbügel.

Die Erfindung betrifft außerdem eine Kombination eines therapeutischen Gehtrainers mit einem motorfreien Laufband.

Ein Gehtrainer ist aus der WO 2008/145669 A1 bekannt. Dieser weist eine aufwändige Haltevorrichtung auf, deren Vorteil darin besteht, dass diese torsofrei gestaltet ist. Die beim Gehen ausgeübte Pendelbewegung des Körpers wird im Bereich des Torsos nicht eingeschränkt. Auch stützt dieser Gehtrainer nach vorne ab, wodurch ein Sturz in Gehrichtung ausgeschlossen ist. Eine gesunde Person würde diesen Sturz durch einfaches Auftreten mit einem ihrer beiden Füße nach vorne ausgleichen, was einer in ihrem Gehvermögen eingeschränkten Person in den meisten Fällen nicht gelingt. Von Nachteil ist allerdings, dass es sehr lange dauert die zu therapierende Person an diesem Gehtrainer zu fixieren, bis mit dem eigentlichen Trainingsbetrieb begonnen werden kann. Außerdem ist es bei dem Gehtrainer notwendig, dass die zu therapierende Person bereits ein wenig ihres Gehvermögens wiedererlernt hat, um mit diesem Gehtrainer überhaupt von der Stelle zu kommen.

Aus der DE 20 2008 008 347 U1 ist ein Gehtrainer der eingangs genannten Art bekannt, bei dem auf dem u-förmigen Unterbügel mittig auf der Unterbügelstrebe ein inelastischer Stützsstab angeordnet ist. Dieser ist zirkulär allseitig neigbar zur Richtungs- und Geschwindigkeitssteuerung.

Es ist Aufgabe der Erfindung, einen therapeutischen Gehtrainer der eingangs genannten Art bereitzustellen, der stabil und einfach zugänglich ist und der ein einfaches Wiedererlernen oder eine Verbesserung des Gehvermögens gewährleistet.

Außerdem ist es die Aufgabe der Erfindung, eine Kombination eines therapeutischen Gehtrainers mit einem motorfreien Laufband bereitzustellen, die eine platzsparende Trainingseinheit für eine zu therapierende Person darstellt.

Die den Gehtrainer betreffende Aufgabe wird bei einem Gehtrainer der eingangs genannten Art dadurch gelöst, dass zwei Stützstäbe mit einem elastischen Unterteil vorgesehen sind, dass die Stützstäbe mit ihren elastischen Unterteil mit dem u-förmigen Unterbügel verbunden sind, dass der Oberbügel eine Querstrebe aufweist, auf der zwei Armauflagen verschiebbar sind zur seitlichen Begrenzung der Hüfte des Patienten, dass dem Oberbügel mindestens eine Gurtaufnahme für ein an der Hüfte des Patienten befestigbares Gurtsystem zugeordnet ist, und dass die Anzahl an Rollen zum Ausgleich auf ein an der vertikalen Achse wirkendes Drehmoment mindestens vier beträgt, wovon mindestens eine, vorzugsweise genau zwei der Rollen als antreibbare Rollen gebildet ist. Damit ist der Vorteil verbunden, dass ein Kippen des Gehtrainers verhindert ist, wobei die zu therapierende Person durch die antreibbaren Rollen angehalten ist, der Fortbewegung des Gehtrainers zu folgen, wodurch ein besonders effektives Gehtraining geschaffen ist. Das elastische Unterteil schützt dabei die trainierende Person vor Stößen aufgrund eines unebenen Bodens. Außerdem kann dieses elastische Unterteil dazu dienen, die trainierende Person bei einem Kippen in eine aufrechte Position zurückzudrücken. Da der Unterbügel u-förmig gebildet ist mit einer am vorderen Ende vorgesehenen Unterbügelstrebe, ist der Zugang zum Gehtrainer für eine zu therapierende Person erleichtert. Außerdem kann die Unterbügelstrebe dabei ein größeres Gewicht aufweisen, um den Schwerpunkt des Gehtrainers insgesamt herabzusetzen. Um der zu therapierenden Person zusätzlich Sicherheit und eine Abstützung zu geben, weist der Oberbügel zwei Armauflagen auf.

Im Rahmen der Erfindung hat es sich dabei als bevorzugt erwiesen, wenn die antreibbaren Rollen jeweils mittels eines eine Steuerung, ein Getriebe und einen Drehgeber aufweisenden Motors, vorzugsweise eines Elektromotors antreibbar sind. Eine unterschiedliche Regelung der antreibbaren Rollen gewährleistet, dass der Gehtrainer auch beim um die Kurve fahren seine Standsicherheit beibehält, wobei die auf die Kurve bezogene weiter außenliegende Rolle eine schnellere Bewegung vollführt als die weiter innenliegende Rolle. Bei zwei angetriebenen Rollen sind folglich zwei Steuerungen vorhanden, welche die jeweilige Rollengeschwindigkeit regelt. Dabei ist es sinnvoll, wenn ein sogenanntes Masterbedienpult vorhanden ist, welches vorzugsweise als Terminal gebildet ist, das
vorzugsweise die beiden Steuerungen mittels eines seriellen Übertragungsprotokolls synchronisiert.

Bevorzugt ist es auch, wenn die antreibbaren Rollen über eine Zentralsteuerung regelbar sind. Hierdurch kann eine einzelne Zentralsteuerung beide antreibbaren Rollen in ihrer Geschwindigkeit regeln, wobei die Zentralsteuerung eine hohe Taktrate und einen großen Speicher aufweisen muss, um die Rollengeschwindigkeit betreffende Feedback-Signale verarbeiten zu können.

Es ist auch sinnvoll, wenn mindestens eine beim Auffahren auf ein Hindernis die antreibbaren Rollen stoppende Abschaltvorrichtung vorgesehen ist. Hierdurch ist gewährleistet, dass der Gehtrainer anhält, falls er auf ein Hindernis, wie beispielsweise eine Wand, stößt.

Besonders bevorzugt ist es dabei, wenn die Abschaltvorrichtung an einer Aufnahme für die Rollen vorgesehen ist, und wenn sie durch die Verstellung einer schwimmend gelagerten Kappe aktivierbar ist. So ist gewährleistet, dass beim Verstellen der Kappe ein Schalter der Abschaltvorrichtung betätigt wird, der die Stromversorgung der antreibbaren Rollen unterbricht. Der Schalter kann dabei in für einen Fachmann bekannter Ausführung elektrisch oder auch mechanisch gestaltet sein. Auch ein Therapeut kann jetzt, durch einfaches Tippen gegen die Kappe, ein Abschalten und damit Anhalten des Gehtrainers hervorrufen. Selbstverständlich kann eine der Abschaltvorrichtungen an jeder der Aufnahmen für die Rollen vorgesehen sein, wobei es natürlich auch möglich ist, dass nur an ausgewählten Aufnahmen für die Rollen eine Abschaltvorrichtung vorgesehen ist.

Ein weitere Möglichkeit eine Stoppfunktion zu realisieren ist in der DE 11 2006 002 246 T5 offenbart. Außerdem ist es möglich, dass der Gehtrainer über optische Instrumente verfügt, die ihn eine auf dem Boden angeordnete Linie erkennen lassen, welcher er automatisch folgen kann.

Auch ist es sinnvoll, wenn am Unterbügel ein aus den antreibbaren Rollen gebildetes zweites Rollenpaar zwischen einem antriebsfreien ersten Rollenpaar und einem antriebsfreien dritten Rollenpaar positioniert ist. Hierdurch ist gewährleistet, dass beim Anfahren der antreibbaren Rollen der Gehtrainer nicht entgegen der Fahrtrichtung kippen kann, da er durch das erste Rollenpaar oder das dritte Rollenpaar abgestützt ist. Auch hierdurch ist der Ausgleich auf ein an der vertikalen Achse wirkendes Drehmoment geschaffen.

Dabei hat es sich als bevorzugt erwiesen, wenn das erste Rollenpaar und / oder das dritte Rollenpaar lenkbar sind, und wenn das zweite Rollenpaar starr gelagert ist. Hierdurch ist der Gehtrainer insgesamt lenkbar, wobei durch das zweite starr gelagerte Rollenpaar die Richtung durch unterschiedlich starkes Antreiben der linken bzw. rechten Rolle des Gehtrainers vorgebbar ist.

Dabei ist es sinnvoll, wenn der Unterbügel einen eine Gehfläche ausbildenden Freiraum aufweist, welcher vorzugsweise axial unterhalb des Oberbügels vorgesehen ist. Damit ist der nötige Bewegungsfreiraum für eine zu therapierende Person geschaffen, welche im fortgeschrittenen Trainingsstadium ist. Diese kann nun größere Schritte machen, ohne am Unterbügel anzustoßen.

Um die Standsicherheit der zu therapierenden Person zu erhöhen, ist es günstig, wenn die antreibbaren Rollen bei einer stehenden zu therapierenden Person in Knöchelnähe vorgesehen sind.

Eine erfindungsgemäße Ausführungsform des therapeutischer Gehtrainers ist dadurch gekennzeichnet. Dem Oberbügel ist eine Gurtaufnahme für ein an der Hüfte eines Patienten befestigbaren Gurtsystems zugeordnet ist. Dieses Gurtsystem besteht aus einem Beckengurt, der im Bereich des Oberbügels mit einer Beckengurtkupplung befestigt wird. Der Beckengurt ist so aufgebaut, dass dieser das Becken umfasst und zur Sicherung gegen vertikales Durchrutschen Beinschlaufen besitzt. Dadurch ist eine Beckenstabilisierung geschaffen, die den Beckenbereich der zu therapierenden Person umfasst und die es zulässt, dass diese sich in die dadurch gebildete Halteeinrichtung setzt, wobei diese Halteeinrichtung während des Gehens keine Behinderung für die Person darstellt. Die Beckenstabilisierung verhindert, dass die zu therapierende Person während des Gangtrainings stürzen kann. Vorzugsweise ist die Beckenstabilisierung in Vorwärts- und Rückwärts-Richtung an der Person befestigbar.

Außerdem ist vorteilhaft, wenn die zwei Stützstäbe zwei Freiheitsgrade aufweisend neigbar gebildet sind. Hierdurch ist die Schwierigkeit des Trainings mit dem therapeutischen Gehtrainer erhöht, so dass er auch Anforderungen für sich in einem fortgeschrittenen Trainingsstadium befindenden zu therapierenden Personen
gerecht wird. Diese Art von Stützstäben ist beispielsweise aus der EP 1 305 087 B1 bekannt, auf die an dieser Stelle verwiesen wird und welche ausdrücklich Bestandteil dieser Offenbarung sein soll.

Um den therapeutischen Gehtrainer für Personen in jedem Trainingsstadium einsetzen zu können, ist es sinnvoll, wenn am Oberbügel ein die Freiheitsgrade der Stützstäbe freigebender oder sperrender Balancehebel vorgesehen ist, durch den vorzugsweise eine Auslenkung von 0 Grad bis 45 Grad in Auslenkungsstufen oder stufenlos realisierbar ist.

Zum Schutz der trainierenden Person hat es sich als bevorzugt erwiesen, dass der Unterbügel Mittel zur Sicherung vor Einklemmen eines Personenfußes aufweist, welche ihm insbesondere bei einem Rückwärtsfahren des Gehtrainers vor Quetschungen im Fußbereich bewahren.

Auch ist von Vorteil, wenn die Stützstäbe jeweils mindestens eine Einstellvorrichtung zur Einstellung der Gehtrainerhöhe aufweisen. Hierdurch kann der Gehtrainer von unterschiedlich großen Personen verwendet werden.

Weiterhin ist es bevorzugt, wenn die Öffnungsweite des Unterbügels mindestens der Breite eines Rollstuhles entspricht. Hierdurch ist es für einen Rollstuhlfahrer, der sein Gehvermögen verbessern oder das Gehen wiedererlernen möchte vereinfacht, in den Gehtrainer zu steigen. Hierzu kann den Stützstäben jeweils eine senkrecht zu diesen abstehende Haltestange zugeordnet sein, an der sich der Rollstuhlfahrer in den Gehtrainer ziehen kann.

Die die Kombination betreffende Aufgabe wird bei einer Kombination eines therapeutischen Gehtrainers mit einem motorfreien Laufband dadurch gelöst, dass eine zwischen dem Gehtrainer und dem Laufband wirkende Verbindungseinrichtung vorgesehen ist. Hierdurch muss sich der therapeutische Gehtrainer beim Trainieren einer zu therapierenden Person nicht von einem Ort zum anderen Ort fortbewegen, um den gewünschten Trainingseffekt zu erzielen.

Dabei hat es sich als sinnvoll erwiesen, wenn eine dem Auffahren des Gehtrainers dienende Rampe vorgesehen ist. Dadurch kann bei der Kombination ein Gehtrainer eingesetzt werden, wie er in den vorangegangenen Abschnitten erläutert wurde.

Um das Laufband nicht ausschließlich durch die Schritte der zu therapierenden Person antreiben zu müssen, hat es sich als besonders bevorzugt erwiesen, wenn das Laufband mit mittels eines Motors bewegbaren antreibbaren Rollen des Gehtrainers antreibbar ist.

Eine bevorzugte Ausführungsform der Kombination ist dadurch gekennzeichnet, dass die Verbindungseinrichtung aus einem einen mit einer Feder beaufschlagten Sicherungsbolzen aufweisenden Aufnahmemaul und einem in dieses einführbare eine einseitig offene Bolzenaufnahme aufweisenden Kupplungsstück gebildet ist, dass am Sicherungsbolzen umfangsseitig ein Rastglied und an der Bolzenaufnahme eine mit dem Rastglied korrespondierende Rastaufnahme ausgebildet ist, und dass vorzugsweise das Kupplungsstück dem Gehtrainer und das Aufnahmemaul dem Laufband zugeordnet ist. Hierdurch ist eine sichere und dabei einfach zu verbindende bzw. zu lösende Verbindung zwischen dem Laufband und dem Gehtrainer geschaffen.

Im folgenden wird die Erfindung an in der Zeichnung dargestellten Ausführungsbeispielen näher erläutert; es zeigen:
- Fig. 1: eine Perspektivansicht des erfindungsgemäßen Gehtrainers,
- Fig. 2: eine Detailansicht eines Teils des Unterbügels, und
- Fig. 3: eine Seitenansicht einer erfindungsgemäßen Kombination.

In Figur 1 ist ein therapeutischer Gehtrainer 1 zur Verbesserung des Gehvermögens, insbesondere zum Wiedererlernen des Gehens, mit einem eine torsionsbeschränkende, insbesondere eine torsofreie Körperaufnahme 2 aufweisenden und nach vorn abstützenden Oberbügel 3 und einem mit diesem mittels zweier Stützstäbe 4 verbundenen, eine Anzahl an Rollen 5 aufweisenden Unterbügel 6 gezeigt. Die Anzahl an Rollen 5 zum Ausgleich auf ein an der vertikalen Achse wirkendes Drehmoment beträgt im gezeigten Ausführungsbeispiel sechs, wovon genau zwei der Rollen 5 als antreibbare Rollen 32 gebildet sind. Die Stützstäbe 4 sind über ein elastisches Unterteil 20 mit dem Unterbügel 6 verbunden.

Die antreibbaren Rollen 32 sind jeweils mittels eines eine Steuerung 7, ein Getriebe 8 und einen Drehgeber 9 aufweisenden Elektromotors antreibbar. Der Drehgeber 9 des Ausführungsbeispiels ist als magnetischer Drehgeber 9 gebildet, wobei auch der Einsatz anderer Drehgeber 9 wie beispielsweise einem optisch inkrementellen Impulsgeber oder einem Richtungsgeber möglich ist. Ebenso kann eine Drehzahlbestimmung auch über eine Messung der tatsächlichen Motorspannung des Elektromotors erfolgen. In der Steuerung 7 ist eine 4-Quadranten- oder H-Schaltung zur Richtungsvorgabe der Motoren 10 vorgesehen. Es lassen sich durch diese H-Schaltung für jede der beiden antreibbaren Rollen ein gebremster Vorwärtslauf, ein beschleunigter Vorwärtslauf, ein gebremster Rückwärtslauf und ein beschleunigter Rückwärtslauf realisieren, wobei der Strom proportional zum Drehmoment des Elektromotors ist. Beim Anfahren beziehungsweise Anhalten des therapeutischen Gehtrainers 1 ist es sinnvoll, wenn der Motor 10 nicht direkt mit der vollen Drehzahl beginnt, beziehungsweise diese auf null reduziert. Um dieses ruckartige Anfahren und Anhalten zu vermeiden werden sogenannte durch den Drehgeber 9 gemessene Drehzahlrampen vom Motor 10 gefahren, die den Gehtrainer 1 sanft beschleunigen.

Im gezeigten Ausführungsbeispiel ist am Unterbügel 6 ein aus den antreibbaren Rollen 32 gebildetes zweites Rollenpaar 11 zwischen einem antriebsfreien ersten Rollenpaar 12 und einem antriebsfreien dritten Rollenpaar 13 positioniert. Hierbei ist das erste Rollenpaar 12 und das dritte Rollenpaar 13 lenkbar und das zweite Rollenpaar 11 starr gelagert. Das erste Rollenpaar 12 und das dritte Rollenpaar 13 weisen dabei in an sich bekannter Weise eine Lasche 28 zu deren Feststellung auf. Außerdem ist eine Aufnahme 30 für die Rollen 5 erkennbar, an denen eine beim Auffahren auf ein Hindernis die antreibbaren Rollen 32 stoppende Abschaltvorrichtung vorgesehen ist, welche durch die Verstellung einer schwimmend gelagerten Kappe 33 aktivierbar ist. Im gezeigten Ausführungsbeispiel lässt sich die Kappe 33 horizontal verschieben und betätigt bei Verschiebung einen Schalter, wodurch der Gehtrainer 1 gestoppt wird.

Der Unterbügel 6 des therapeutischen Gehtrainers 1 ist u-förmig gebildet mit einer am vorderen Ende vorgesehenen Unterbügelstrebe 14. Der Unterbügel 6 weist einen eine Gehfläche ausbildenden Freiraum 15 auf, welcher axial unterhalb des Oberbügels 3 vorgesehen ist. Außerdem ist am Unterbügel 6 ein Mittel 21 zur Sicherung vor Einklemmen eines Personenfußes vorgesehen, welches hier als eine Sicherungsleiste 29 gebildet ist. Insgesamt ist der Unterbügel 6 sehr bodennah positioniert, so dass ein Einklemmen eines Personenfußes erschwert ist, und dass ein tiefgelegener Schwerpunkt des Gehtrainers 1 erzielt wird. Hierbei ist es aber auch möglich, dass der Unterbügel 6 in einer weit vom Boden beabstandeten Position angeordnet ist, wodurch ein Einklemmen des Patientenfußes ebenfalls ausgeschlossen ist. Die Öffnungsweite des Unterbügels 6 entspricht mehr als der Breite eines Standard-Rollstuhles und die Stützstäbe 4 weisen jeweils eine Einstellvorrichtung 22 zur Einstellung der Gehtrainerhöhe auf.

Am Oberbügel 3 sind genau zwei Armauflagen 16 und ein Griffstück 17 angeordnet, wobei der Oberbügel 3 genau zwei Querstreben 18 aufweist. Dieser Gehtrainer 1 kann dabei selbstverständlich auch mit nur einer Querstrebe 18 auskommen. Ebenfalls können die Armauflagen 16 in Form eines Auflagetisches gebildet sein. Die beiden Armauflagen 16 sind entlang der beiden Querstreben 18 verschiebbar, so dass unterschiedlich breite Personen den therapeutischen Gehtrainer 1 verwenden können. Die hier gezeigten Armauflagen 16 können bei einem zu therapierenden Patienten dicht am Körper angelegt werden und dienen auch als seitliche Begrenzungen für die Hüfte des Patienten, wodurch dieser effizient abgestützt wird. Weiterhin ist dem Oberbügel 3 eine Gurtaufnahme für ein an der Hüfte eines Patienten befestigbares Gurtsystem zugeordnet, wobei bei dem in der Zeichnung (Fig. 3) dargestellten Ausführungsbeispiel des Gurtsystems aus einem Beckengurt 34 besteht. Der Beckengurt 34 wird im Bereich des Oberbügels 3 mit einer Beckengurtkupplung 35 angebunden. Der Beckengurt ist so aufgebaut, dass dieser das Becken umfasst und zur Sicherung gegen vertikales Durchrutschen Beinschlaufen 36 besitzt.

Im gezeigten Ausführungsbeispiel sind die zwei Stützstäbe 4 zwei Freiheitsgrade aufweisend neigbar gebildet. Hierzu ist am Oberbügel 3 ein die Freiheitsgrade der Stützstäbe 4 freigebender oder sperrender Balancehebel 19 vorgesehen.

In Figur 2, dem Detail des Unterbügels 6 der Ausführungsform aus Figur 1, ist deutlich der zylinderförmige Motor 10 mit der Steuerung 7, dem Drehgeber 9 und dem Getriebe 8 zu erkennen, der neben dem Stützstab 4 positioniert ist. Es wird ersichtlich, dass die antreibbaren Rollen 32 größer als die lenkbaren antriebsfreien Rollen 5 gebildet sind, wobei die Größe der antreibbaren Rolle 32 proportional zur Geschwindigkeit des Gehtrainers 1 ist. Es ist weiterhin gezeigt, dass die antreibbaren Rollen 32 bei einer stehenden zu therapierenden Person in Knöchelnähe vorgesehen sind.

Letztlich ist auch nochmals das als Sicherungsleiste 29 gebildete Mittel 21 zur Sicherung vor Einklemmen eines Personenfußes gezeigt, wobei weiterhin der Unterbügel 6 insgesamt gegenüber der Aufnahme 30 für die antriebsfreien Rollen 5 bodennah abgesenkt ist.

In Figur 3 ist eine Kombination eines therapeutischen Gehtrainers 1 mit einem motorfreien Laufband 23 gezeigt. Zwischen dem Gehtrainer 1 und dem Laufband 23 ist eine Verbindungseinrichtung 24 vorgesehen. Weiterhin ist eine dem Auffahren des Gehtrainers 1 dienende Rampe 25 vorgesehen.

Im gezeigten Ausführungsbeispiel ist das Laufband 23 mit mittels eines Motors 10 bewegbaren antreibbaren Rollen 32 des Gehtrainers 1 antreibbar und die Verbindungseinrichtung 24 ist aus einem mit einer Feder beaufschlagten einen Sicherungsbolzen aufweisenden Aufnahmemaul 26 und einem in dieses einführbaren eine einseitig offene Bolzenaufnahme aufweisenden Kupplungsstück 27 gebildet. Am Sicherungsbolzen ist umfangsseitig ein Rastglied und an der Bolzenaufnahme ist ein mit dem Rastglied korrespondierende Rastaufnahme ausgebildet. Das Kupplungsstück 27 ist dem Gehtrainer 1 und das Aufnahmemaul 26 dem Laufband 23 zugeordnet, wobei der Sicherungsbolzen eine Handhabe 31 aufweist, um die formschlüssige Verbindung zwischen dem Rastglied und der Rastaufnahme gegen den Druck der Feder zu lösen.

### Bezugszeichenliste

- 1: Gehtrainer
- 2: Körperaufnahme
- 3: Oberbügel
- 4: Stützstab
- 5: Rolle
- 6: Unterbügel
- 7: Steuerung
- 8: Getriebe
- 9: Drehgeber
- 10: Motor
- 11: zweites Rollenpaar
- 12: erstes Rollenpaar
- 13: drittes Rollenpaar
- 14: Unterbügelstrebe
- 15: Freiraum
- 16: Armauflage
- 17: Griffstück
- 18: Querstrebe
- 19: Balancehebel
- 20: elastisches Unterteil
- 21: Mittel zur Sicherung
- 22: Einstellvorrichtung
- 23: Laufband
- 24: Verbindungseinrichtung
- 25: Rampe
- 26: Aufnahmemaul
- 27: Kupplungsstück
- 28: Lasche
- 29: Sicherungsleiste
- 30: Aufnahme
- 31: Handhabe
- 32: antreibbare Rolle
- 33: Kappe
- 34: Beckengurt
- 35: Beckengurtkupplung
- 36: Beinschlaufen

## Patentansprüche

1. Therapeutischer Gehtrainer (1) zur Verbesserung des Gehvermögens, insbesondere zum Wiedererlernen des Gehens, mit einem eine torsionsbeschränkende Körperaufnahme (2) aufweisenden und nach vorn abstützenden Oberbügel (3) und einem mit diesem mittels mindestens einem Stützstab (4) verbundenen, eine Anzahl an Rollen (5) aufweisenden Unterbügel (6), der u-förmig gebildet ist mit einer am vorderen Ende vorgesehenen Unterbügelstrebe (14), **dadurch gekennzeichnet, dass** zwei Stützstäbe (4) mit einem elastischen Unterteil (20) vorgesehen sind, dass die Stützstäbe (4) mit ihren elastischen Unterteil (20) mit dem u-förmigen Unterbügel (6) verbunden sind, dass der Oberbügel (3) eine Querstrebe (18) aufweist, auf der zwei Armauflagen (16) verschiebbar sind zur seitlichen Begrenzung der Hüfte des Patienten, dass dem Oberbügel (3) mindestens eine Gurtaufnahme für ein an der Hüfte des Patienten befestigbares Gurtsystem zugeordnet ist, und dass die Anzahl an Rollen (5) zum Ausgleich auf ein an der vertikalen Achse wirkendes Drehmoment mindestens vier beträgt, wovon mindestens eine, vorzugsweise genau zwei der Rollen (5) als antreibbare Rollen (32) gebildet ist.

2. Therapeutischer Gehtrainer (1) nach Anspruch 1, **dadurch gekennzeichnet, dass** das Gurtsystem aus einem mittels einer Beckengurtkupplung (35) am Oberbügel (3) befestigbaren Beckengurt (34) zur Umfassung des Beckens mit Beinschlaufen (36) zur Sicherung gegen vertikales Durchrutschen gebildet ist.

3. Therapeutischer Gehtrainer (1) nach Anspruch 1 oder 2, **dadurch gekennzeichnet, dass** die antreibbaren Rollen (32) jeweils mittels eines eine Steuerung (7), ein Getriebe (8) und einen Drehgeber (9) aufweisenden Motors (10), vorzugsweise eines Elektromotors antreibbar sind.

4. Therapeutischer Gehtrainer (1) einem der Ansprüche 1 bis 3, **dadurch gekennzeichnet, dass** die antreibbaren Rollen (32) über eine Zentralsteuerung regelbar sind.

5. Therapeutischer Gehtrainer (1) nach einem der Ansprüche 1 bis 4, **dadurch gekennzeichnet, dass** mindestens eine beim Auffahren auf ein Hindernis die antreibbaren Rollen (32) stoppende Abschaltvorrichtung vorgesehen ist.

6. Therapeutischer Gehtrainer (1) nach Anspruch 5, **dadurch gekennzeichnet, dass** die Abschaltvorrichtung an einer Aufnahme (30) für die Rollen (5) vorgesehen ist, und dass sie durch die Verstellung einer schwimmend gelagerten Kappe (33) aktivierbar ist.

7. Therapeutischer Gehtrainer (1) nach einem der Ansprüche 1 bis 6, **dadurch gekennzeichnet, dass** am Unterbügel (6) ein aus den antreibbaren Rollen (32) gebildetes zweites Rollenpaar (11) zwischen einem antriebsfreien ersten Rollenpaar (12) und einem antriebsfreien dritten Rollenpaar (13) positioniert ist.

8. Therapeutischer Gehtrainer (1) nach Anspruch 7, **dadurch gekennzeichnet, dass** das erste Rollenpaar (12) und / oder das dritte Rollenpaar (13) lenkbar sind, und dass das zweite Rollenpaar (11) starr gelagert ist.

9. Therapeutischer Gehtrainer (1) nach einen der Ansprüche 1 - 8, **dadurch gekennzeichnet, dass** der Unterbügel (6) einen eine Gehfläche ausbildenden Freiraum (15) aufweist, welcher vorzugsweise axial unterhalb des Oberbügels (3) vorgesehen ist.

10. Therapeutischer Gehtrainer (1) nach einem der Ansprüche 1 bis 19, **dadurch gekennzeichnet, dass** die antreibbaren Rollen (32) bei einer stehenden zu therapierenden Person in Knöchelnähe vorgesehen sind.

11. Therapeutischer Gehtrainer (1) nach einem der Ansprüche 1 bis 10, **dadurch gekennzeichnet, dass** der Oberbügel (3) ein Griffstück (17) aufweist.

12. Therapeutischer Gehtrainer (1) nach einem der Ansprüche 1 bis 11, **dadurch gekennzeichnet, dass** der Oberbügel (3) genau zwei der Querstreben (18) aufweist.

13. Therapeutischer Gehtrainer (1) nach einem der Ansprüche 1 bis 12, **dadurch gekennzeichnet, dass** die zwei Stützstäbe (4) zwei Freiheitsgrade aufweisend neigbar gebildet sind.

14. Therapeutischer Gehtrainer (1) nach Anspruch 13, **dadurch gekennzeichnet, dass** am Oberbügel (3) ein die Freiheitsgrade der Stützstäbe (4) freigebender oder sperrender Balancehebel (19) vorgesehen ist, durch den vorzugsweise eine Auslenkung von 0 Grad bis 45 Grad in Auslenkungsstufen oder stufenlos realisierbar ist.

15. Therapeutischer Gehtrainer (1) nach einem der Ansprüche 1 bis 14, **dadurch gekennzeichnet, dass** der Unterbügel (6) Mittel (21) zur Sicherung vor Einklemmen eines Personenfußes aufweist.

16. Therapeutischer Gehtrainer (1) nach einem der Ansprüche 1 bis 15, **dadurch gekennzeichnet, dass** die Stützstäbe (4) jeweils mindestens eine Einstellvorrichtung (22) zur Einstellung der Gehtrainerhöhe aufweisen.

17. Therapeutischer Gehtrainer (1) nach einem der Ansprüche 1 bis 16, **dadurch gekennzeichnet, dass** die Öffnungsweite des Unterbügels (6) mindestens der Breite eines Rollstuhles entspricht.

18. Kombination eines therapeutischen Gehtrainers (1) nach Anspruch 1 mit einem motorfreien Laufband (23), **dadurch gekennzeichnet, dass** eine zwischen dem Gehtrainer (1) und dem Laufband (24) wirkende Verbindungseinrichtung (14) vorgesehen ist, wobei das Laufband (23) mit mittels eines Motors (10) bewegbaren antreibbaren Rollen (32) des Gehtrainers (1) antreibbar ist.

19. Kombination nach Anspruch 18, **dadurch gekennzeichnet, dass** eine dem Auffahren des Gehtrainers (1) dienende Rampe (25) vorgesehen ist.

20. Kombination nach Anspruch 18 oder 19, **dadurch gekennzeichnet, dass** die Verbindungseinrichtung (24) aus einem einen mit einer Feder beaufschlagten Sicherungsbolzen aufweisenden Aufnahmemaul (26) und einem in dieses einführbaren eine einseitig offene Bolzenaufnahme aufweisenden Kupplungsstück (27) gebildet ist, dass am Sicherungsbolzen umfangsseitig ein Rastglied und an der Bolzenaufnahme eine mit dem Rastglied korrespondierende Rastaufnahme ausgebildet ist, und dass vorzugsweise das Kupplungsstück (27) dem Gehtrainer (1) und das Aufnahmemaul (26) dem Laufband (23) zugeordnet ist.

## Claims

1. A therapeutic gait trainer for improving the ability to walk, particularly for relearning to walk, with
a top frame (3) having a torsion-limiting body holder (2) and providing forward support;
a bottom frame (6) connected to the top frame (3) via at least one supporting rod (4) comprising a plurality of rollers, wherein the bottom frame (6) is made U-shaped with a bottom frame strut (14) provided on the front end, **characterized in that** two supporting rods (4) with an elastic bottom part (20) are provided, that the supporting rods (4) with the elastic bottom part (20) are connected with the U-shaped bottom frame (6), that the top frame (3) comprises a cross-strut (18), two arm rests (16) being movable along the cross-strut (18) for serving as lateral boundaries (1) for the patient's hip, that a belt system attachable to the hips of a patient is provided, which is connected to at least one belt receptable associated with the top frame (3) and that to compensate for a torque acting on the vertical axis, the number of rollers (5) is at least four, of which at least one, preferably precisely two of the rollers (5) are made as drivable rollers (32).

2. The therapeutic gait trainer (1) according to claim 1, **characterized in that** the belt system is formed from a pelvic belt (34) attachable via a pelvic belt coupling (35) to the top frame (3) for encircling the pelvis with leg loops (36) for protection against vertical slipping.

3. The therapeutic gait trainer (1) according to claim 1 or 2, **characterized in that** the drivable rollers (32) are each drivable by a motor (10), preferably an electric motor having a control (7), a gear unit (8), and a rotary encoder (9).

4. The therapeutic gait trainer (1) according to claim 1 to 3, **characterized in that** the drivable rollers (32) can be controlled via a central control.

5. The therapeutic gait trainer (1) according to claim 1 to 4, **characterized in that** at least one shut-off device is provided that stops the drivable rollers (32) upon encountering an obstacle.

6. The therapeutic gait trainer (1) according to claim 5, **characterized in that** the shut-off device is provided on a receptacle (30) for the rollers (5) and is activatable by the shifting of a float-mounted cap (33).

7. The therapeutic gait trainer (1) according to claim 1 to 6, **characterized in that** a second roller pair (11) formed by the drivable rollers (32) is positioned between a non-driven first roller pair (12) and a non-driven third roller pair (13) on the bottom frame (6).

8. The therapeutic gait trainer (1) according to claim 7, **characterized in that** the first roller pair (12) and/or the third roller pair (13) are steerable, and that the second roller pair (11) is mounted rigidly.

9. The therapeutic gait trainer (1) according to claim 1 to 8, **characterized in that** the bottom frame (6) has a free space (15) forming a walking area and which is provided preferable axially below the top frame (3).

10. The therapeutic gait trainer (1) according to claim 1 to 9, **characterized in that** the drivable rollers (32) are provided in the vicinity of the ankles of a standing person to be treated.

11. The therapeutic gait trainer (1) according to claim 1 to 10, **characterized in that** the top frame (3) has a gripping component (17).

12. The therapeutic gait trainer (1) according to claim 1 to 11, **characterized in that** the top frame (3) has precisely two cross-struts (18).

13. The therapeutic gait trainer (1) according to claim 1 to 12, **characterized in that** two supporting rods (4) are provided, which are formed inclinable with two degrees of freedom.

14. The therapeutic gait trainer (1) according to claim 13, **characterized in that** on the top frame (3) a balance lever (19) is provided which releases or blocks the degrees of freedom of the supporting rods (4) and realizes preferable an excursion from 0 degrees to 45 degrees in excursion steps or continuously.

15. The therapeutic gait trainer (1) according to claim 1 to 14, **characterized in that** the bottom frame (6) has a device (21) for protecting a person's foot from being clamped.

16. The therapeutic gait trainer (1) according to claim 1 to 15, **characterized in that** the supporting rods (4) each have at least one adjusting device (22) for adjusting the gait trainer height.

17. The therapeutic gait trainer (1) according to claim 1 to 16, **characterized in that** the opening width of the bottom frame (6) corresponds at least to a width of a wheelchair.

18. A combination of the therapeutic gait trainer (1) according to claim 1 with a motor-free treadmill (23), **characterized in that** a connecting unit (14) acting between the gait trainer (1) and the treadmill (23) is provided, and wherein the treadmill (23) is drivable by drivable rollers (32) and movable via a motor (10)of the gait trainer (1).

19. The combination according to claim 18, **characterized in that** a ramp (25) for driving up the gait trainer (1) is provided.

20. The combination according to claim 18 or 19, **characterized in that** the connecting unit (24) is formed from a receiving mouth (26) having a safety bolt acted upon by a spring, and from a coupling part (27) having a bolt receiver open on one side and insertable in said mouth, a locking member is formed on the safety bolt circumferentially and a lock receiver, corresponding to the locking member, on the bolt receiver, and the coupling part (27) being associated with the gait trainer (1) and the receiving mouth (26) with the treadmill (23).

## Revendications

1. Dispositif thérapeutique d'entraînement à la marche (1) destiné à améliorer la capacité de marche, en particulier au réappren-tissage de la marche, comprenant un étrier supérieur (3), qui présente un élément recevant le corps (2), limitant la torsion, et offre un support vers l'avant, ainsi qu'un étrier inférieur (6) qui est relié à l'étrier supérieur par au moins une barre d'appui (4), présente un certain nombre de roulettes (5) et est réalisé en forme de U avec une traverse d'étrier inférieur (14) prévue à l'extrémité avant, **caractérisé en ce que** deux barres d'appui (4) sont dotées d'une partie inférieure (20) élastique, **en ce que** les barres d'appui (4) sont reliées par leur partie inférieure (20) élastique à l'étrier inférieur (6) en forme de U, **en ce que** l'étrier supérieur (3) présente une traverse (18) sur laquelle peuvent coulisser deux appui-bras (16), en vue de délimiter latéralement la hanche du patient, **en ce qu'**est associé à l'étrier supérieur (3), au moins un moyen recevant une sangle pour un système de sangle pouvant être fixé à la hanche du patient, et **en ce que**, pour compenser un couple agissant sur l'axe vertical, le nombre de roulettes (5) est au moins de quatre, dont au moins une, de préférence exactement deux roulettes sont réalisées sous forme de roulettes (32) susceptibles d'être entraînées.

2. Dispositif thérapeutique d'entraînement à la marche (1) selon la revendication 1, **caractérisé en ce que** le système de sangle est constitué d'une sangle de bassin (34) qui peut être fixée à l'étrier supérieur (3) par un moyen d'accouplement de sangle de bassin (35) et est destinée à entourer le bassin avec des boucles pour les jambes (36) pour empêcher que le patient ne glisse verticalement.

3. Dispositif thérapeutique d'entraînement à la marche (1) selon la revendication 1 ou 2, **caractérisé en ce que** les roulettes (32) susceptibles d'être entraînées peuvent être entraînées respectivement par un moteur (10), de préférence un moteur électrique, présentant une commande (7), une transmission (8) et un encodeur (9).

4. Dispositif thérapeutique d'entraînement à la marche (1) selon une des revendications 1 à 3, **caractérisé en ce que** les roulettes (32) susceptibles d'être entraînées peuvent être réglées par l'intermédiaire d'une commande centrale.

5. Dispositif thérapeutique d'entraînement à la marche (1) selon une des revendications 1 à 4, **caractérisé en ce qu'**il est prévu au moins un système de coupure qui bloque les roulettes (32) susceptibles d'être entraînées, lorsque le dispositif entre en contact avec un obstacle.

6. Dispositif thérapeutique d'entraînement à la marche (1) selon la revendication 5, **caractérisé en ce que** le système de coupure est prévu sur un support (30) pour les roulettes (5), et **en ce qu'**il peut être activé par le déplacement d'un capuchon (33) monté de façon flottante.

7. Dispositif thérapeutique d'entraînement à la marche (1) selon une des revendications 1 à 6, **caractérisé en ce qu'**une deuxième paire de roulettes (11), constituée des roulettes (32) susceptibles d'être entraînées, est positionnée sur l'étrier inférieur (6), entre une première paire de roulettes (12) non entraînée et une troisième paire de roulettes (13) non entraînée.

8. Dispositif thérapeutique d'entraînement à la marche (1) selon la revendication 7, **caractérisé en ce que** la première paire de roulettes (12) et/ou la troisième paire de roulettes (13) peut/peuvent être orientée(s), et **en ce que** la deuxième paire de roulettes (11) est montée de façon rigide.

9. Dispositif thérapeutique d'entraînement à la marche (1) selon une des revendications 1 à 8, **caractérisé en ce que** l'étrier inférieur (6) présente un espace libre (15) qui forme une surface de marche et est de préférence prévu axialement au-dessous de l'étrier supérieur (3).

10. Dispositif thérapeutique d'entraînement à la marche (1) selon une des revendications 1 à 19, **caractérisé en ce que** les roulettes (32) susceptibles d'être entraînées sont prévues à hauteur des chevilles d'une personne faisant l'objet de la thérapie qui est debout.

11. Dispositif thérapeutique d'entraînement à la marche (1) selon une des revendications 1 à 10, **caractérisé en ce que** l'étrier supérieur (3) présente une poignée (17).

12. Dispositif thérapeutique d'entraînement à la marche (1) selon une des revendications 1 à 11, **caractérisé en ce que** l'étrier supérieur (3) présente exactement deux des traverses (18).

13. Dispositif thérapeutique d'entraînement à la marche (1) selon une des revendications 1 à 12, **caractérisé en ce que** les deux barres d'appui (4) sont réalisées avec possibilité d'inclinaison avec deux degrés de liberté.

14. Dispositif thérapeutique d'entraînement à la marche (1) selon la revendication 13, **caractérisé en ce qu'**il est prévu sur l'étrier supérieur (3), un levier d'équilibrage (19) qui libère ou bloque les degrés de liberté des barres d'appui (4) et qui permet de réaliser de préférence une déviation de 0 degrés à 45 degrés, soit par paliers de déviation soit de façon continue.

15. Dispositif thérapeutique d'entraînement à la marche (1) selon une des revendications 1 à 14, **caractérisé en ce que** l'étrier inférieur (6) présente des moyens (21) permettant d'empêcher que le pied d'une personne ne se coince.

16. Dispositif thérapeutique d'entraînement à la marche (1) selon une des revendications 1 à 15, **caractérisé en ce que** les deux barres d'appui (4) présentent chacune au moins un dispositif de réglage (22) destiné à régler la hauteur du dispositif d'entraînement à la marche.

17. Dispositif thérapeutique d'entraînement à la marche (1) selon une des revendications 1 à 16, **caractérisé en ce que** la largeur d'ouverture de l'étrier inférieur (6) correspond au moins à la largeur d'une chaise roulante.

18. Combinaison d'un dispositif thérapeutique d'entraînement à la marche (1) selon la revendication 1 avec un tapis de marche (23) sans moteur , **caractérisée en ce qu'il** est prévu un dispositif de liaison (14) agissant entre le dispositif d'entraînement à la marche (1) et le tapis de marche (24), le tapis de marche (23) pouvant être entraîné par des roulettes (32) du dispositif d'entraînement à la marche (1) susceptibles d'être entraînées, pouvant être actionnées à l'aide d'un moteur (10).

19. Combinaison selon la revendication 18, **caractérisée en ce qu'il** est prévu une rampe (25) servant d'accès pour le dispositif d'entraînement à la marche (1).

20. Combinaison selon la revendication 18 ou 19, **caractérisée en ce que** le dispositif de liaison (24) est constitué d'une fourche de positionnement (26), présentant un axe de verrouillage sollicité par un ressort, et d'une pièce d'accouplement (27) pouvant être engagée dans la fourche et présentant un logement recevant l'axe ouvert sur un côté, **en ce qu'**un élément d'encliquetage est réalisé sur le pourtour de l'axe de verrouillage et un logement d'encliquetage, correspondant à l'élément d'encliquetage, est réalisé sur le logement recevant l'axe, et **en ce que**, de préférence, la pièce d'accouplement (27) est associée au dispositif d'entraînement à la marche (1) et la fourche de positionnement (26) au tapis de marche (23).
